# EUROPÄISCHE PATENTSCHRIFT

(11) **EP 1 136 638 B1**
(45) Veröffentlichungstag und Bekanntmachung des Hinweises auf die Patenterteilung: **15.11.2006**
(21) Anmeldenummer: 01107167.7
(22) Anmeldetag: 22.03.2001
(51) Int. Cl.: E04H 12/22

(54) **Vorrichtung zur Abstützung eines Pfostens, insbesondere eines Holzbalkens**
Pole supporting device, in particular for a wooden pole
Dispositif support de poteau, en particulier pour poteau en bois

(30) Priorität: 22.03.2000 DE 10014003
(43) Veröffentlichungstag der Anmeldung: 26.09.2001
(73) Patentinhaber: Pitzl, Ulrich, 84051 Altheim (DE)
(72) Erfinder: Pitzl, Ulrich, 84051 Altheim (DE)
(74) Vertreter: Pausch, Thomas Ernst

(56) Entgegenhaltungen:
- CH-A- 686 009
- DE-U- 8 513 417
- DE-U- 29 608 304
- DE-U- 29 712 073
- US-A- 5 957 424

## Beschreibung

Die Erfindung betrifft eine Vorrichtung zur Abstützung eines Pfostens, insbesondere eines Holzbalkens, mit einem in eine Bohrung des Pfostens einführ- und festlegbaren Ansatzteil, und eine mit dem Ansatzteil verbindbare Stützeinrichtung mit einem in seiner Länge verstellbaren Stellelement.

Oftmals besteht die Notwendigkeit, Holzbalken gegenüber einer Wand, Decke oder eines Bodenniveaus auszurichten beziehungsweise daran zu befestigen oder abzustützen. Hierzu sind eine Reihe von Trägern beziehungsweise Befestigungselementen bekannt, wobei jedoch allen gemein ist, dass sie in ihrer Verstellmöglichkeit bezüglich ihrer Länge beschränkt sind und oftmals dazu aus einer Vielzahl von Teilen bestehen.

Eine gattungsgemäße Vorrichtung zur Abstützung eines Pfostens gemäß Oberbegriff des Patentanspruches 1 ist aus der DE 296 08 304 U1 bekannt. Bei dieser besteht das Verbindungselement für die Verankerung des Holzbalkens aus einem abgelängten Gewindestab mit angeschweißter oder ähnlich verbundener Widerlagerplatte sowie einer weiteren Widerlagerplatte mit angeschweißter Gewindemutter und gegenüberliegend angeschweißten dünnwandigem Rohrstück, wobei das Rohrstück passgerecht in vorbereitete Bohrungen des Holzbalkens greift und fest mit der ersten Widerlageplatte und dem Fundament verbunden ist. Dieser Vorschlag bietet keine echte Höhenverstellung über einen größeren Bereich, sondern nur einen äußerst beschränkt durchführbaren Ausgleich von Toleranzen, wie sie am Bau üblicherweise vorkommen. Ein solcher Höhenausgleich erfolgt bei der vorbekannten Vorrichtung durch Verdrehen von fest miteinander verbundenen Teilen, bestehend aus einem in der Bohrung des Holzbalkens eingebrachten Rohrstück, einer mit dem Rohrstück fest verbundenen Widerlagerplatte, und einem mit der Widerlagerplatte wiederum fest verbundenen Gewindemutter, gegenüber weiteren fest miteinander verbundenen Teilen, nämlich einem Gewindestab, und einer mit dem Gewindestab fest verbundenen Widerlagerplatte. Ein wesentlicher Nachteil bei dieser konstruktiv ohnehin äußerst ungünstig zu bewertenden Lösung besteht namentlich darin, dass bei einmal aufgestütztem Holzpfosten bereits aufgrund des Eigengewichtes der Anordnung und der entsprechend auf die fest mit dem Holzbalken verbundene Schraubenmutter wirkenden Kräfte, die eine Verdrehung mit üblichem Werkzeugeinsatz praktisch unmöglich macht, eine nachträgliche Verstellung in der Höhe nicht oder jedenfalls nur sehr umständlich durchzuführen ist. Überhaupt ist die Montage mit dem in der Bohrung des Holzbalkens eingebrachten Rohrstück, welche eigentlich nur die Funktion eines Sicherungsteiles besitzt, und der mit dem Rohrstück fest verbundenen Widerlagerplatte, nur umständlich durchzuführen.

Aus der DE 85 13 417 U ist ein Säulenfuß, insbesondere für Holzsäulen mit einem dreiteilig ausgebildeten Stützteil bestehend aus zwei Gewindespindelabschnitten und einem mit den Gewindeabschnitten zusammenwirkenden Mutterteil bekannt geworden. Bei diesem Vorschlag ist eine Höhenverstellbarkeit von dem abzustützenden Holzbalken und dem Fundament über eine dreiteilige Ausbildung des Stützteiles erreicht, wobei das Stützteil derart ausgebildet ist, dass die bei solchen Holzkonstruktionen üblichen hohen Stütz- und Zugkräfte übertragen werden können. Allerdings ist das Ausmaß der Höhenverstellbarkeit konstruktiv auf die Dimensionierung des Stützteiles, welches fest mit dem Holzbalken als auch mit dem Fundament verbunden ist, beschränkt. Es ist somit in der Höhe nur eine Feineinstellung zum Ausgleich von Toleranz, jedoch keine Grobverstellung über größere Höhenbereiche möglich. Außerdem besteht bei diesem Vorschlag der Nachteil, dass zwischen dem aufragenden Holzbalken und dem mittels Bolzen befestigten Flacheisen, welche Bestandteile wenigstens zum Teil aus dem Pfosten herausragen, Regenwasser einsitzen und dort zu Korrosion führen kann.

Aufgabe der Erfindung ist es, eine Vorrichtung zur Abstützung eines Pfostens, insbesondere eines Holzbalkens zur Verfügung zu stellen, die in einem hohen Maß variabel einstellbar ist, wobei die Vorrichtung einfachst ausgebildet ist.

Die Lösung dieser Aufgabe erfolgt durch eine Vorrichtung zur Abstützung eines Pfostens, insbesondere eines Holzbalkens nach Anspruch 1.

Erfindungsgemäß ist vorgesehen, dass das Ansatzteil einen Hohlraum aufweist, welcher wenigstens einen Teil des Stellelements aufnimmt. Vorteilhaft hierbei ist, dass durch die Aufnahme wenigstens eines Teils des Stellelements in den Hohlraum des Ansatzteils hinein eine weite, teleskopartige Verstellmöglichkeit gegeben ist, und somit ein sehr variabler Einsatz möglich ist. Erfindungsgemäß weist das Ansatzteil eine in den abzustützenden Teil des Pfostens einschraubbare oder einschlagbare Rohrhülse auf. Hierdurch kann das Ansatzteil in besonders einfacher Weise in eine Bohrung eines Holzbalkens eingebracht und insbesondere eingedreht werden.

Dem Prinzip der Erfindung folgend weist die Rohrhülse ein Außengewinde auf, während die Rohrhülse innen glattwandig sein kann.

In besonders günstiger Weiterführung der Erfindung weist das Stellelement eine aus Vollmaterial bestehende Gewindestange auf. Hierbei kann das Ansatzteil weiterhin eine Schraubenmutter besitzen, dessen Innengewinde mit dem Außengewinde der Gewindestange zusammenwirkt.

Zur Begrenzung der Einschraubtiefe der Rohrhülse in den Holzpfosten kann eine Endplatte vorgesehen sein.

Ein besonderer Vorteil der Erfindung ergibt sich dadurch, dass die wirksame Länge des Stellelements durch die Einschraubtiefe der (ersten) Gewindestange in den Hohlraum einstellbar ist.

Bei einer weiterhin bevorzugten Ausführung der Erfindung kann das Stellelement eine zweite Gewindestange aufweisen, die mit ihrem Außengewinde mit einem Innenmuffengewinde einer mit der ersten Gewindestange verbundenen Einstellmuffe zusammenwirkt. Hierbei kann weiterhin vorgesehen sein, dass die erste Gewindestange mit ihrem Außengewinde mit einem zweiten Innenmuffengewinde der Einstellmuffe zusammenwirkt und so mit dieser verbunden ist. Hierdurch ist durch entsprechende Wahl der zweiten Gewindestange eine sehr variable Längenanpassung des Stellelements ermöglicht, und durch einfaches Verdrehen der Einstellmuffe eine Feineinstellung der Länge des Stellelements möglich. Von Vorteil wirkt die erste Gewindestange mit ihrem Außengewinde mit einem zweiten Innenmuffengewinde der Einstellmuffe zusammen und ist so mit dieser verbunden. Hierdurch kann auch die erste Gewindestange völlig frei gewählt werden, und die von der ersten Gewindestange getrennt ausgebildete Einstellmuffe wird mit den beiden Gewindestangen verschraubt.

Bevorzugterweise sind das Außengewinde der ersten Gewindestange und das Außengewinde der zweiten Gewindestange gegenläufig. Hierdurch bewirkt eine Verdrehung der Einstellmuffe - auch bei einer festen Verbindung mit der ersten Gewindestange - in der einen Richtung ein gleichzeitiges Herausdrehen der beiden Gewindestangen und in der anderen Richtung ein gleichzeitiges Eindrehen der beiden Gewindestangen, wodurch besonders gut eine Feineinstellung der Länge des Stellelements ermöglicht ist.

Von Vorteil ist eine Abstützplatte vorgesehen, die mit der zweiten Gewindestange fest verbunden ist. Vorteilhafterweise kann die Abstützplatte so ausgebildet sein, dass diese an dem Untergrund beziehungsweise der Wand, an dem/der der Holzbalken befestigt/abgestützt werden soll, beispielsweise vermittels Schrauben festlegbar ist.

Von Vorteil ist die Länge des Stellelements durch die Einschraubtiefe der ersten Gewindestange in den Hohlraum und/oder der zweiten Gewindestange in das Innengewinde der Einstellmuffe und/oder die Einschraubtiefe der ersten Gewindestange in das zweite Innengewinde der Einstellmuffe bestimmt.

Die Gesamtlänge der Vorrichtung ist von Vorteil zum Teil von der Einführtiefe des Ansatzteils in die Bohrung des Pfostens bestimmt.

Bevorzugterweise ist der Außenbereich der Einstellmuffe so geformt, dass ein Werkzeug ansetzbar ist.

Weitere Vorteile, Besonderheiten und zweckmäßige Weiterbildungen der Erfindung ergeben sich aus den weiteren Unteransprüchen.

Nachfolgend wird die Erfindung anhand der Zeichnung weiter erläutert. Im Einzelnen zeigt die schematische Darstellung in:
- Figur 1: eine Ansicht eines bevorzugten Ausführungsbeispiels einer Vorrichtung zur Abstützung eines Pfostens, insbesondere eines Holzbalkens.

In Figur 1 ist ein erfindungsgemäßes Ausführungsbeispiel einer Vorrichtung 1 zur Abstützung eines Pfostens, insbesondere eines Holzbalkens dargestellt. Das in die Bohrung in einem nicht dargestellten Holzbalken einzuschraubende Ansatzteil 2 in Form einer innen glattwandigen Rohrhülse 7, mit außen befindlichem Schraubengewinde 21 ist bis zum Anschlag 25 an die mit der Schraubenhülse 2 verschweißten Endplatte 23 einzuschrauben. Die Schraubenhülse 2 kann dann vermittels Befestigungselementen, beispielsweise Schrauben, Nägel oder Bolzen, durch die Bohrungen 22 hindurch an den Holzbalken fixiert werden.

Zur Erleichterung des Eindrehens der Rohrhülse 7 in den Holzbalken kann die (erste) Gewindestange 3 vermittels ihres Außengewindes 31 in ein nicht dargestelltes Innengewinde der Endplatte 23 eingedreht werden und mit einer Schraubenmutter 24 fixiert werden, wobei ein Werkzeug an der Schraubenmutter 24 angesetzt werden kann, um die Rohrhülse 7 in den Holzbalken hineinzudrehen.

Die Länge des mit dem Ansatzteil verbindbaren, sich aus der ersten und zweiten Gewindestange 3 und 4, der Einstellmuffe 5 und der Abstützplatte 6 zusammensetzenden Stellelements wird in Grobeinstellung durch den in den Hohlraum 26 der Rohrhülse 7 eingedrehten Teil der Gewindestange 3 bestimmt.

Eine Feineinstellung der wirksamen Länge des Stellelements wird durch die Verdrehung der Einstellmuffe 5 erreicht, wobei durch die Verdrehung die zweite Gewindestange 4 aus dem Innenmuffengewinde der Einstellmuffe 5 durch den Eingriff mit dem Außengewinde 41 hinein- oder herausgeschraubt wird, da die zweite Gewindestange 4 mit der Abstützplatte 6 fest verbunden ist.

Ist die erste Gewindestange 3 mit der Einstellmuffe 5 einstückig ausgebildet, so wird durch die Verdrehung der Einstellmuffe 5 die erste Gewindestange 3 in den Hohlraum 26 hinein- oder herausgeschraubt. Ist die erste Gewindestange 3 auch in ein Innenmuffengewinde der Einstellmuffe eingeschraubt - also getrennt von der Einstellmuffe ausgebildet - so wird durch die Verdrehung der Einstellmuffe die mittels einer Kontermutter 24 am Ansatzteil 2 fixierte erste Gewindestange 3 in das Innenmuffengewinde der Einstellmuffe 5 hinein- oder herausgeschraubt.

Die Abstützplatte 6 kann hierbei Bohrungen 62 aufweisen, durch die hindurch die Abstützplatte 6 vermittels Schrauben oder Bolzen mit der gegen die abzustützende Fläche verbunden werden kann.

## Patentansprüche

1. Vorrichtung (1) zur Abstützung eines Pfostens, insbesondere eines Holzbalkens, mit einem in eine Bohrung des Pfostens einführ- und festlegbaren Ansatzteil (2), und eine mit dem Ansatzteil verbindbare Stützeinrichtung (3, 4, 5, 6) mit einem in seiner Länge verstellbaren Stellelement (3, 4, 5), wobei das Ansatzteil (2) einen Hohlraum (26) aufweist, welcher wenigstens einen Teil des Stellelements aufnimmt, **dadurch gekennzeichnet, dass** das Ansatzteil (2) eine in den abzustützenden Teil des Pfostens einschraubbare oder einschlagbare Rohrhülse (7) aufweist.

2. Vorrichtung nach Anspruch 1, **dadurch gekennzeichnet, dass** die Rohrhülse (7) ein Außengewinde (21) aufweist.

3. Vorrichtung nach Anspruch 2 oder 3, **dadurch gekennzeichnet, dass** die Rohrhülse (7) innen glattwandig ist.

4. Vorrichtung nach einem der Ansprüche 1 bis 3, **dadurch gekennzeichnet, dass** das Stellelement eine aus Vollmaterial bestehende Gewindestange (3) aufweist.

5. Vorrichtung nach Anspruch 4, **dadurch gekennzeichnet, dass** das Ansatzteil (2) eine Schraubenmutter (24) besitzt, dessen Innengewinde mit dem Außengewinde (31) der Gewindestange (3) zusammenwirkt.

6. Vorrichtung nach einem der Ansprüche 1 bis 5, **dadurch gekennzeichnet, dass** eine die Einschraubtiefe der Rohrhülse begrenzende Endplatte (23) vorgesehen ist.

7. Vorrichtung nach Anspruch 4, 5, oder 6, **dadurch gekennzeichnet, dass** das Stellelement eine zweite Gewindestange (4) aufweist, die mit ihrem Außengewinde (41) mit einem Innenmuffengewinde einer mit der ersten Gewindestange (3) verbundenen Einstellmuffe (5) zusammenwirkt.

8. Vorrichtung nach Anspruch 7, **dadurch gekennzeichnet, dass** die erste Gewindestange (3) mit ihrem Außengewinde (31) mit einem zweiten Innenmuffengewinde der Einstellmuffe (5) zusammenwirkt und so mit dieser verbunden ist.

9. Vorrichtung nach einem der Ansprüche 1 bis 8, **dadurch gekennzeichnet, dass** die wirksame Länge des Stellelements durch die Einschraubtiefe der ersten Gewindestange (3) in den Hohlraum (26) einstellbar ist.

## Claims

1. Pole supporting device (1), in particular for a wooden pole, comprising a fitting part (2) that fits in a bore of said pole, and comprising a support means (3, 4, 5, 6) connectable with said fitting part (2) and having an adjusting element (3, 4, 5) with adjustable length, said fitting part (2) comprising a cavity (26) for housing at least a part of said adjusting element,
**characterized in that**
said fitting part (2) comprises a pipe tube (7) which is screwable or drivable within said supporting part of said pole.

2. Device according to claim 1,
**characterized in that** said pipe tube (7) comprises an outer thread (21).

3. Device according to claim 2 or 3,
**characterized in that** said pipe tube (7) has a smooth inner surface.

4. Device according to one of claims 1 through 3,
**characterized in that** said adjusting element comprises a threaded rod (3) made from bulk material.

5. Device according to claim 4,
**characterized in that** fitting part (2) comprises a nut (24), whose inner thread engages with the outer thread (31) of said threaded rod (3).

6. Device according to claim 1 bis 5,
**characterized in that** there is provided an end plate (23) that limits the screwing depth of said pipe tube.

7. Device according to one of claims 4, 5, or 6,
**characterized in that** said adjusting element comprises a second threaded rod (4) whose outer thread (41) engages with an inner thread of an adjusting coupler (5) that engages with said first threaded rod (3).

8. Device according to claim 7,
**characterized in that** said first threaded rod (3) with its outer thread (31) engages with a second inner thread of said adjusting coupler (5) and is connected thereby.

9. Device according to one of claims 1 through 8,
**characterized in that** the effective lenght of said adjusting element is adjustable by the screwing depth of said first threaded rod (3) within said cavity (26).

## Revendications

1. Dispositif support de poteau, en particulier pour poteau en bois, avec une partie de fixation (2) qu'il est introduié et fixé dans un forage du poteau, et comprend un moyans de support (3, 4, 5, 6) qu'il est connectable avec la partie de fixation (2) et qu'il a une elément de réglage (3, 4, 5) avec une longueur reglée, la partie de fixation (2) comprend une cavité (26) pour recevué au moins une partie de l'elément de réglage, **caractérisé en ce que**
la partie de fixation (2) comprend un tube (7) qu'il est vissé ou planté dans la partie de support de poteau.

2. Dispositif selon la revendication 1,
**caractérisé en ce que** le tube (7) comprend un pas de vis extérieure (21).

3. Dispositif selon la revendication 1 ou 2,
**caractérisé en ce que** le tube (7) comprend une intérieure surface poli.

4. Dispositif selon l'une des revendications 1 à 3,
**caractérisé en ce que** l'elément de réglage comprend une perche de vis (3) fabriquée de materiaux rigide.

5. Dispositif selon la revendication 4,
**caractérisé en ce que** la partie de fixation (2) comprend un écrou (24), le vis intérieure duquel s'engage avec le vis extérieure (31) de la perche de vis (3).

6. Dispositif selon l'une des revendications 1 à 5,
**caractérisé en ce qu'**il a une plaque de fin (23) qu'il limité la profondeur de vis du tube.

7. Dispositif selon l'une des revendications 4, 5 ou 6,
**caractérisé en ce que** l'elément de réglage comprend une deuxiéme perche de vis (4), le vis extérieure (41) dequelle s'engage avec le vis intérieure d'une couple ajustée (5) qu'il s'engage avec la premiére perche de vis (3).

8. Dispositif selon la revendication 7,
**caractérisé en ce que** la premiére perche de vis (3) avec le vis extérieure (31) s'engage avec une deuxième intérieure vis de la couple ajustée (5) et est fixée par-là.

9. Dispositif selon l'une des revendications 1 à 8,
**caractérisé en ce que** le longueur effective de l'elément de réglage est ajustable par la profondeur de vis de première perche de vis (3) dans la cavité (26).
